# FASCICULE DE BREVET EUROPEEN

(11) **EP 3 269 276 B1**
(45) Date de publication et mention de la délivrance du brevet: **11.09.2019**
(21) Numéro de dépôt: 17180973.4
(22) Date de dépôt: 12.07.2017
(51) Int. Cl.: A47G 19/02, A47G 23/06, A47G 19/08

(54) **PLATEAU DE SERVICE ET PIETEMENT COUPLABLE A UN CORPS DE PLATEAU POUR LA REALISATION D'UN TEL PLATEAU DE SERVICE**
SERVIERTABLETT UND GESTELL, DAS ZUR HERSTELLUNG EINES SOLCHEN SERVIERTABLETTS MIT EINEM TABLETTKÖRPER VERBINDBAR IST
SERVING TRAY AND BASE WHICH CAN BE COUPLED TO A TRAY BODY FOR PRODUCING SUCH A SERVING TRAY

(30) Priorité: 12.07.2016 FR 1656666
(43) Date de publication de la demande: 17.01.2018
(73) Titulaire: Renouard, Samuel, 56890 Saint Ave (FR)
(72) Inventeur: Renouard, Samuel, 56890 Saint Ave (FR)
(74) Mandataire: Godineau, Valérie

(56) Documents cités:
- DE-U1- 8 625 430
- JP-U- S60 101 979
- US-A- 3 315 858
- US-A- 3 504 832
- US-A1- 2007 215 512

## Description

### DOMAINE DE L'INVENTION

L'invention concerne un plateau de service et un piètement, couplable à un corps de plateau, pour la réalisation d'un tel plateau de service.

Elle concerne plus particulièrement un plateau de service comprenant un corps de plateau et un piétement, par l'intermédiaire duquel le corps de plateau est apte à reposer sur une surface plane, le corps de plateau comprenant un fond de plateau et une paroi latérale faisant saillie du fond du plateau et définissant un périmètre de paroi, le fond du plateau et la paroi latérale délimitant un espace ouvert, dit supérieur, se trouvant au-dessus du fond du plateau et à l'intérieur du périmètre de paroi en configuration d'utilisation du plateau de service, cet espace supérieur, encore appelé espace utile, étant apte à recevoir les objets à supporter et/ou à transporter à l'aide du plateau de service.

### ART ANTÉRIEUR

De tels plateaux de service, largement utilisés, notamment par les serveurs de café ou en restauration rapide, sont bien connus à ceux versés dans cet art comme l'illustrent les brevets US 2007/0215512, US-3.504.832 et US-3.315.858.

Ces plateaux de service sont fréquemment utilisés comme support de communication. Toutefois, les informations, et en particulier la publicité, sont généralement apposées sur le fond du plateau de service, ce fond correspondant à la zone de réception des objets à supporter et/ou à transporter à l'aide dudit plateau de service, de sorte que ces informations ne sont pas visibles pendant la phase d'utilisation du plateau de service.

### BUT ET RÉSUMÉ

Un but de l'invention est donc de proposer un plateau de service dont la conception permet de disposer d'une plus grande surface de communication, sans nuire à la simplicité d'utilisation dudit plateau de service.

À cet effet, l'invention a pour objet un plateau de service comprenant un corps de plateau comprenant un fond de plateau et une paroi latérale faisant saillie du fond du plateau et définissant un périmètre de paroi, le fond du plateau et la paroi latérale délimitant un espace ouvert, dit supérieur, se trouvant au-dessus du fond du plateau et à l'intérieur du périmètre de paroi en configuration d'utilisation du plateau de service, cet espace supérieur, encore appelé espace utile, étant apte à recevoir les objets à supporter et/ou à transporter à l'aide dudit plateau de service, caractérisé en ce que le plateau de service comprend un piétement, par l'intermédiaire duquel le corps de plateau est apte à reposer sur une surface plane, et en ce que le piètement comprend une jupe entourant au moins partiellement le fond du plateau et définissant, avec le corps de plateau, un espace ouvert, dit inférieur, se trouvant au moins partiellement au-dessous du fond du plateau et à l'intérieur du périmètre défini par la jupe en configuration d'utilisation du plateau de service, ladite jupe étant interrompue pour délimiter un périmètre ouvert, l'interruption formant une ouverture d'accès apte à permettre l'entrée de la main et d'une partie du bras du porteur du plateau de service à l'intérieur dudit espace inférieur, y compris à l'état posé du plateau de service, pour un positionnement de la paume de la main en applique sur le fond du plateau, la surface dite visible de la jupe, tournée vers l'extérieur du plateau de service, étant apte à former une surface de communication et/ou de réception d'un support de communication.

La présence d'une jupe permet d'accroître la surface de communication disponible. Grâce à la conception de la jupe se présentant sous forme d'un élément suffisamment rigide pour former un piètement avec une ouverture d'accès, l'accès au-dessous du fond du plateau reste, pour la main du porteur du plateau, simple et aisé, sans modifier ses habitudes.

Selon un mode de réalisation dans lequel la surface visible de la jupe est apte à former une surface de réception d'un support de communication, le support de communication est rapporté sur la surface visible de la jupe, et se présente, de préférence, sous forme d'une bande. Il en résulte la possibilité de faire varier de manière aisée la communication.

Selon un mode de réalisation, la jupe s'étend, au moins partiellement, à l'aplomb de la paroi latérale du corps de plateau, à l'état posé du plateau de service sur une surface plane. La jupe peut ainsi présenter une aire d'affichage optimale.

Selon un mode de réalisation, la jupe est rapportée sur le corps de plateau et est fixée, de préférence de manière amovible, sur le corps de plateau. Il en résulte ainsi la possibilité de nettoyer de manière aisée le corps du plateau, et de changer facilement la jupe lorsque celle-ci est endommagée.

Selon un mode de réalisation, la jupe comprend une bande et des pattes de fixation de la bande à la manière d'un bandeau autour du fond du plateau, les pattes de fixation affectant la forme de pieds répartis circonférentiellement autour du fond du plateau, les extrémités de la bande étant, à l'état fixé de la bande au corps de plateau, disposées écartées l'une de l'autre pour délimiter entre elles ladite ouverture d'accès à l'espace inférieur. La présence de pattes de fixation permet une fixation rapide et aisée de la jupe.

Selon un mode de réalisation, la paroi latérale du corps de plateau comprend une aile périphérique externe s'étendant sensiblement parallèlement au fond du plateau et chaque patte de fixation comprend un logement à l'intérieur duquel l'aile est apte à s'insérer au moins partiellement pour une prise en sandwich de l'aile de la paroi latérale entre des parois dudit logement.

Selon un mode de réalisation, le piètement comprend un organe élastiquement déformable configuré pour permettre la mise en tension de la jupe à l'état positionné de la jupe autour du fond du plateau.

Selon un mode de réalisation, l'organe élastiquement déformable comprend une partie formant pont entre les extrémités de la bande et porte, sur sa partie formant pont, une attache pour la fixation, de manière amovible de l'organe élastiquement déformable au corps de plateau, cette attache étant apte à former, à l'état fixé au corps de plateau, d'une part, un organe de repérage de l'ouverture d'accès, d'autre part, un organe d'activation de la mise en tension de la bande. Le relâchement de la bande s'opère, à l'inverse, par simple détachement de l'attache du corps de plateau. Il en résulte à nouveau une mise en place et un enlèvement rapides de la jupe.

Selon un mode de réalisation, au moins l'une des pattes de fixation est une pièce plane présentant, le long de ses bords, une fente formant le logement d'insertion au moins partiel de l'aile périphérique externe de la paroi latérale du corps de plateau, le bord opposé étant muni d'encoches en regard, entre lesquelles la bande est apte à s'insérer.

L'invention a encore pour objet un piètement du type solidarisable à un corps de plateau en vue de la réalisation d'un plateau de service du type précité, ledit corps de plateau comprenant d'une part, un fond de plateau, d'autre part, une paroi latérale faisant saillie du fond du plateau et comprenant une aile périphérique externe, caractérisée en ce que le piètement comprend une jupe et un organe élastiquement déformable de mise en tension de la jupe, ladite jupe, apte à s'étendre autour du fond du plateau en délimitant un périmètre ouvert, comprenant une bande et des pattes de fixation formant pied réparties le long de la bande, lesdites pattes de fixation aptes à permettre la fixation, à l'état dressé, de la bande à l'aile périphérique externe du corps de plateau présentant chacune un logement affectant la forme d'une fente entre les flancs de laquelle l'aile périphérique externe du corps de plateau est apte à s'insérer au moins partiellement.

L'invention a encore pour objet un procédé de montage d'un piètement du type précité sur un corps de plateau, en vue de la réalisation d'un plateau de service du type précité, caractérisé en ce que le procédé comprend une étape de fixation de la jupe à l'aile périphérique extérieure du corps de plateau, puis une étape de mise en tension de la jupe à l'aide de l'organe élastiquement déformable.

### BRÈVE DESCRIPTION DES DESSINS

L'invention sera bien comprise à la lecture de la description suivante d'exemples de réalisation, en référence aux dessins annexés dans lesquels :
- La figure 1 représente une vue en perspective d'un piètement et d'un corps de plateau, à l'état séparé l'un de l'autre.
- La figure 2 représente une vue en perspective d'un plateau de service.
- La figure 3 représente une vue en perspective d'un plateau de service au cours de la pose d'un support de communication, l'organe élastiquement déformable ayant été omis.
- La figure 4 représente une vue en coupe d'une patte de fixation.
- La figure 5 représente une vue partiellement en coupe d'un plateau de service.
- La figure 6 représente une vue en perspective d'un plateau de service, dans un mode de réalisation où jupe et corps de plateau sont réalisés d'une seule pièce.

### DESCRIPTION DÉTAILLÉE

Comme mentionné ci-dessus, l'invention a pour objet un piètement positionnable sur un corps 2 de plateau pour former un plateau 1 de service dont la surface de communication est augmentée, sans nuire à l'utilisation dudit plateau 1 de service, ainsi que le plateau 1 de service équipé d'un tel piètement.

Ce piètement comprend au moins une jupe 7. La jupe 7 est donc destinée à équiper le corps 2 de plateau. Ce corps 2 de plateau comprend un fond 3 de plateau et une paroi 4 latérale faisant saillie du fond 3 du plateau et définissant un périmètre de paroi.

Le fond 3 du plateau et la paroi 4 latérale délimitent un espace 5 ouvert, dit supérieur, car il se trouve au-dessus du fond 3 du plateau et à l'intérieur du périmètre de paroi, en configuration d'utilisation du plateau 1 de service, c'est à dire avec le fond 3 du plateau d'étendant sensiblement à l'horizontale. Cet espace 5 supérieur ou espace utile, est apte à recevoir les objets tels que verre ou bouteilles, à supporter et/ou à transporter, à l'aide dudit plateau 1 de service.

La paroi 4 latérale comprend une partie formant un bord relevé ou un rebord du plateau. Ce rebord est prolongé par une aile 6 périphérique externe qui s'étend sur toute la circonférence du corps 2 de plateau. Cette aile 6 périphérique externe s'étend parallèlement au fond 3 du plateau.

La jupe 7 vient se fixer sur le corps 2 de plateau, au niveau de cette aile 6 périphérique externe. Cette jupe 7 entoure au moins partiellement le fond 3 du plateau et définit, avec le corps 2 de plateau, un espace 8 ouvert appelé espace inférieur. Cet espace se trouve au moins partiellement au-dessous du fond 3 du plateau, et à l'intérieur du périmètre défini par la jupe 7, en configuration d'utilisation du plateau 1 de service, c'est-à-dire dans une configuration dans laquelle le fond 3 du plateau s'étend sensiblement horizontalement.

La jupe 7 est interrompue, pour délimiter un périmètre ouvert. L'interruption forme une ouverture 9 d'accès apte à permettre l'entrée de la main et d'une partie du bras du porteur du plateau 1 de service à l'intérieur dudit espace 8 inférieur, y compris à l'état posé du plat 1 de service, pour un positionnement de la paume de la main en applique sur le fond 3 du plateau.

Généralement l'ouverture 9 d'accès présente une hauteur au moins égale à 5 cm et une longueur au moins égale au quart du périmètre du plateau.

Grâce à cette ouverture 9 d'accès, l'utilisation d'un tel plateau 1 de service demeure inchangée pour le porteur dudit plateau 1 de service.

La présence de la jupe 7 permet de disposer d'une surface d'affichage supplémentaire. En effet, la surface 71 visible de la jupe 7 tournée vers l'extérieur du plateau 1 de service est apte à former une surface de communication et/ou de réception d'un support 16 de communication. Lorsque cette surface forme une surface de communication, les informations sont directement apposées sur cette surface, par impression ou autre.

Cette surface 71 visible de la jupe 7 peut encore former une surface de réception d'un support 16 de communication, rapporté sur ladite surface 71, comme illustré à la figure 3. Dans ce cas, c'est le support 16 de communication qui porte les informations à afficher. Ce support 16 de communication, qui se présente ici sous forme d'une bande, peut être fixé par collage ou à l'aide de moyens de liaison auto agrippants, ou par clipsage, ou par aimantation ou autres, sur la jupe. Dans l'exemple représenté des moyens de liaison auto agrippants de type Velcro (marque déposée) sont utilisés.

La jupe 7 est, dans l'exemple représenté aux figures 1 à 3, rapportée sur le corps 2 de plateau et fixée, de manière amovible, sur le corps 2 de plateau. Pour permettre un tel montage amovible, la jupe 7 comprend une bande 10 et des pattes 11 de fixation de la bande 10 à la manière d'un bandeau autour du fond 3 du plateau. Les pattes 11 de fixation affectent la forme de pieds répartis circonférentiellement autour du fond 3 du plateau. Les extrémités de la bande 10 sont, à l'état fixé de la bande 10 au corps 2 de plateau, disposées écartées l'une de l'autre pour délimiter entre elles ladite ouverture 9 d'accès à l'espace 8 inférieur. La bande est donc de longueur inférieure à la circonférence du corps 2 de plateau.

La fixation de la jupe au corps 2 de plateau s'opère au niveau de l'aile 6 périphérique externe de la paroi 4 latérale du corps 2 de plateau, de sorte que la jupe 7 s'étend au moins partiellement à l'aplomb de la paroi 4 latérale du corps 2 de plateau, à l'état posé du plateau 2 de service sur une surface plane.

En effet, chaque patte 11 de fixation comprend un logement 12 en U à l'intérieur duquel l'aile 6 périphérique externe est apte à s'insérer au moins partiellement, pour une prise en sandwich ou en étau de l'aile 6 de la paroi 4 latérale entre des parois dudit logement 12, c'est-à-dire entre les branches du U.

Dans l'exemple représenté, chaque patte 11 de fixation est une pièce plane présentant, le long de l'un de ses bords, une fente formant le logement 12 d'insertion au moins partielle de l'aile 6 périphérique externe de la paroi 4 latérale du corps 2 de plateau, le bord opposé étant muni d'encoches 13 en regard, entre lesquelles la bande 10 est apte à s'insérer. Chaque flanc de la fente constitutive du logement peut être stationnaire, comme illustré. En variante, l'un des flancs de la fente peut être un élément mobile.

La bande 10 est quant à elle, en sus de son insertion dans les encoches 13, collée aux pattes 11 de fixation.

Chaque patte 11 de fixation s'étend au-delà du bord inférieur de la bande 10, à l'état dressé de la bande 10, pour former la partie d'appui au sol de la patte 11 de fixation.

Cette patte 11 de fixation peut encore comporter, le long de son bord équipé du débouché de la fente 12, une réservation 17 pour la réception d'un bandeau de diodes électroluminescentes apte à éclairer le dessous du fond du plateau.

Chaque patte 11 de fixation peut encore comprendre au moins une zone d'appui contre au moins une partie de la surface externe de la partie de paroi latérale reliant l'aile au fond du plateau, à l'état inséré de l'aile à l'intérieur du logement de la patte 11 de fixation.

La pièce plane constitutive de la patte 11 de fixation, avec le plat de la pièce s'étendant radialement par rapport au corps 2 de plateau à l'état fixé de la patte au corps 2 de plateau, comprend encore au moins un perçage 18 traversant pour la fixation d'un organe 14 élastiquement déformable dont le rôle sera décrit ci-après.

En effet, le piètement comprend un organe 14 élastiquement déformable, configuré pour permettre la mise en tension de la jupe 7 à l'état positionné de la jupe 7 autour du fond 3 du plateau.

Cet organe 14 élastiquement déformable comprend une partie formant pont entre les extrémités de la bande 10 et porte, sur sa partie formant pont, une attache 15 pour la fixation, de manière amovible de l'organe 14 élastiquement déformable au corps 2 de plateau. Cette attache 15 est apte à former, à l'état fixé au corps 2 de plateau, d'une part, un organe de repérage de l'ouverture 9 d'accès, d'autre part, un organe d'activation de la mise en tension de la bande 10. Le relâchement de la bande s'opère par simple détachement de l'attache 15 du corps 2 de plateau.

Cette attache 15 se présente sous forme d'une pièce en U. Les branches du U s'étendent de part et d'autre, c'est-à-dire au-dessus et en dessous de l'aile 6 périphérique externe du corps 2 de plateau, à l'état fixé de l'attache 15 au corps 2 de plateau. Cette attache 15 peut être fixée par le dos de l'âme du U à l'organe 14 élastiquement déformable fermé par un simple élastique ou lien élastiquement déformable.

Pour le montage du piètement sur le corps 2 de plateau, on procède comme suit : la jupe 7 est amenée au voisinage du corps 2 de plateau et les pattes 11 sont fixées une à une au niveau de leur fente 12, au corps 2 de plateau, par insertion de l'aile 6 périphérique externe du corps 2 de plateau dans la fente correspondante. La fixation des pattes entraîne l'enroulement progressif de la bande, autour du corps de plateau dans une position dans laquelle les faces de la bande s'étendent sensiblement orthogonalement au fond du plateau.

Lorsque toutes les pattes de fixation sont en position sur l'aile 6 périphérique externe du corps 2 de plateau, comme illustré à la figure 3, l'organe 15 élastiquement déformable, à savoir ici un élastique, qui relie entre elles les deux extrémités de la bande en étant fixé aux pattes de fixation d'extrémité, est fixé via l'attache 15 qu'il porte à l'aile 6 périphérique externe. Cette fixation entraîne une tension supplémentaire de l'élastique et, par suite, une tension de la bande 10 de la jupe 7 et donc, de la jupe 7, de sorte que la jupe 7 est désormais maintenue en position.

L'attache 15 permet, en outre, à l'utilisateur du plateau, de savoir, par simple visualisation du dessus du plateau, où se trouve l'ouverture 9 d'accès à l'espace 8 inférieur. L'attache 15 pourra donc être une pièce de couleur, pour faciliter cette visualisation.

Pour l'enlèvement du piètement, on procède de manière inverse. Ainsi, on détache l'attache 15 du corps 2 de plateau, simplement en tirant sur ladite attache 15. Ce démontage entraîne un relâchement de la bande 10 de la jupe. Il suffit ensuite d'écarter chaque patte de l'aile 6 périphérique externe. Le démontage du piètement est terminé.

L'utilisateur du plateau peut donc procéder à cette opération de démontage du piètement lorsque le nettoyage ou le rangement du plateau sont envisagés, ou lorsque le piètement doit être changé.

Dans ce mode de réalisation où le piètement est rapporté, le corps 2 de plateau et le piètement peuvent être vendus de manière séparée. De même, un même corps de plateau peut être utilisé avec plusieurs piètements interchangeables, en fonction de la communication à effectuer.

Comme illustré à la figure 6, dans un exemple n'entrant pas dans le cadre de l'invention, il peut être envisagé que la jupe 7 et le corps 2 de plateau soient réalisés d'une seule pièce. Dans ce cas, un organe élastiquement déformable n'est pas nécessaire. Dans cet exemple lorsqu'un support 16 de communication est présent, il peut à nouveau être rapporté sur la surface visible de la jupe 7 et se présenter sous forme d'une bande. En outre, dans cet exemple on constate que la jupe 7 s'étend au moins partiellement à l'aplomb de la paroi 4 latérale du corps 2 de plateau, à l'état posé du plateau de service sur une surface plane.

## Revendications

1. Plateau (1) de service comprenant un corps (2) de plateau et un piétement, par l'intermédiaire duquel le corps (2) de plateau est apte à reposer sur une surface plane, le corps (2) de plateau comprenant un fond (3) de plateau et une paroi (4) latérale faisant saillie du fond (3) du plateau et définissant un périmètre de paroi, le fond (3) du plateau et la paroi (4) latérale délimitant un espace (5) ouvert, dit supérieur, se trouvant au-dessus du fond (3) du plateau et à l'intérieur du périmètre de paroi en configuration d'utilisation du plateau (1) de service, cet espace (5) supérieur, encore appelé espace utile, étant apte à recevoir les objets à supporter et/ou à transporter à l'aide dudit plateau (1) de service, le piétement comprenant une jupe (7) entourant au moins partiellement le fond (3) du plateau et définissant, avec le corps (2) de plateau, un espace (8) ouvert, dit inférieur, se trouvant au moins partiellement au-dessous du fond (3) du plateau et à l'intérieur du périmètre défini par la jupe (7) en configuration d'utilisation du plateau (1) de service, ladite jupe (7) étant interrompue pour délimiter un périmètre ouvert, l'interruption formant une ouverture (9) d'accès apte à permettre l'entrée de la main et d'une partie du bras du porteur du plateau (1) de service à l'intérieur dudit espace (8) inférieur, y compris à l'état posé du plateau (1) de service, pour un positionnement de la paume de la main en applique sur le fond (3) du plateau, la surface (71) dite visible de la jupe (7), tournée vers l'extérieur du plateau (1) de service, étant apte à former une surface de communication et/ou de réception d'un support (16) de communication,
**caractérisé en ce que** la jupe (7) est rapportée sur le corps (2) de plateau et est fixée, de préférence de manière amovible, sur le corps (2) de plateau.

2. Plateau (1) de service selon la revendication 1, du type dont la surface (71) visible de la jupe (7) est apte à former une surface (16) de réception d'un support (16) de communication,
**caractérisé en ce que** le support de communication est rapporté sur la surface (71) visible de la jupe (7) et se présente, de préférence, sous forme d'une bande.

3. Plateau (1) de service selon l'une des revendications précédentes,
**caractérisé en ce que** la jupe (7) s'étend, au moins partiellement, à l'aplomb de la paroi (4) latérale du corps (2) de plateau, à l'état posé du plateau (1) de service sur une surface plane.

4. Plateau (1) de service selon l'une des revendications précédentes,
**caractérisé en ce que** la jupe (7) comprend une bande (10) et des pattes (11) de fixation de la bande (10) à la manière d'un bandeau autour du fond (3) du plateau, les pattes (11) de fixation affectant la forme de pieds répartis circonférentiellement autour du fond (3) du plateau, les extrémités de la bande (10) étant, à l'état fixé de la bande (10) au corps (2) de plateau, disposées écartées l'une de l'autre pour délimiter entre elles ladite ouverture (9) d'accès à l'espace (8) inférieur.

5. Plateau (1) de service selon la revendication précédente,
**caractérisé en ce que** la paroi (4) latérale du corps (2) de plateau comprend une aile (6) périphérique externe s'étendant sensiblement parallèlement au fond (3) du plateau et **en ce que** chaque patte (11) de fixation comprend un logement (12) à l'intérieur duquel l'aile (6) est apte à s'insérer au moins partiellement pour une prise en sandwich de l'aile (6) de la paroi (4) latérale entre des parois dudit logement (12).

6. Plateau (1) de service selon l'une des revendications précédentes,
**caractérisé en ce que** le piètement comprend un organe (14) élastiquement déformable configuré pour permettre la mise en tension de la jupe (7) à l'état positionné de la jupe (7) autour du fond (3) du plateau

7. Plateau (1) de service selon la revendication 6 prise en combinaison avec l'une des revendications 4 ou 5,
**caractérisé en ce que** l'organe (14) élastiquement déformable comprend une partie formant pont entre les extrémités de la bande (10) et porte, sur sa partie formant pont, une attache (15) pour la fixation, de manière amovible de l'organe (14) élastiquement déformable au corps (2) de plateau, cette attache (15) étant apte à former, à l'état fixé au corps (2) de plateau, d'une part, un organe de repérage de l'ouverture (9) d'accès, d'autre part, un organe d'activation de la mise en tension de la bande (10).

8. Piètement du type solidarisable à un corps (2) de plateau en vue de la réalisation d'un plateau (1) de service conforme à l'une des revendications 1 à 7, ledit corps (2) de plateau comprenant d'une part, un fond (3) de plateau, d'autre part une paroi (4) latérale faisant saillie du fond (3) du plateau et comprenant une aile (6) périphérique externe,
**caractérisée en ce que** le piètement comprend une jupe (7) et un organe (14) élastiquement déformable de mise en tension de la jupe (7), ladite jupe (7), apte à s'étendre autour du fond (3) du plateau en délimitant un périmètre ouvert, comprenant une bande (10) et des pattes (11) de fixation formant pied réparties le long de la bande (10), lesdites pattes (11) de fixation aptes à permettre la fixation, à l'état dressé, de la bande (10) à l'aile (6) périphérique externe du corps (2) de plateau présentant chacune un logement (12) affectant la forme d'une fente entre les flancs de laquelle l'aile (6) périphérique externe du corps (2) de plateau est apte à s'insérer au moins partiellement.

## Patentansprüche

1. Tablett (1), umfassend einen Tablettkörper (2) und ein Gestell, durch das der Körper (2) auf einer flachen Oberfläche aufliegen kann, wobei der Körper (2) einen Boden (3) und eine vom Boden (3) abstehende Seitenwand (4), die einen Wandumfang definiert, wobei der Boden (3) und die Seitenwand (4) einen offenen ("oberen") Raum (5) abgrenzen, der sich in der Einsatzkonfiguration des Tabletts (1) oberhalb des Bodens (3) und innerhalb des Wandumfangs befindet, wobei dieser obere Raum (5) (auch "Nutzraum") dazu geeignet ist, die mithilfe des Tabletts (1) zu tragenden und/oder zu befördernden Gegenstände aufzunehmen, wobei das Gestell eine Schürze (7) umfasst, die den Boden (3) des Tabletts mindestens teilweise deckt und zusammen mit dem Körper (2) einen offenen ("unteren") Raum (8) definiert, der sich in der Einsatzkonfiguration des Tabletts (1) mindestens teilweise unterhalb des Bodens (3) und innerhalb des von der Schürze (7) abgegrenzten Umfangs befindet, wobei die Schürze (7) unterbrochen wird, um einen offenen Umfang abzugrenzen, wobei die Unterbrechung einen Zugang (9) bildet, der dazu geeignet ist, das Einführen der Hand und eines Teils des Arms insbesondere auch bei aufgesetztem Tablett (1) des Trägers des Tabletts (1) ins Innere des unteren Raums (8) zuzulassen, um die Handfläche auf den Boden (3) zu setzen, wobei die der Außenseite des Tabletts (1) zugewandte "sichtbare" Oberfläche (71) der Schürze (7) dazu geeignet ist, eine Kommunikationsfäche und/oder eine Aufnahmefläche für ein Kommunikationsmedium (16) zu bilden,
**dadurch gekennzeichnet, dass** die Schürze (7) auf dem Körper (2) aufgebracht ist und, auf dem Körper (2), vorzugsweise abnehmbar, befestigt ist.

2. Tablett (1) nach Anspruch 1 von der Art, bei der die sichtbare Oberfläche (71) der Schürze (7) dazu geeignet ist, eine Aufnahmefläche (16) für ein Kommunikationsmedium (16) zu bilden,
**dadurch gekennzeichnet, dass** das Kommunikationsmedium auf der sichtbaren Oberfläche (71) der Schürze (7) aufgebracht ist und vorzugsweise in Form eines Bands vorliegt.

3. Tablett (1) nach einem der vorstehenden Ansprüche, **dadurch gekennzeichnet, dass** sich die Schürze (7) mindestens teilweise senkrecht zur Seitenwand (4) des Körpers (1) erstreckt, wenn das Tablett (1) auf einer flachen Oberfläche aufliegt.

4. Tablett (1) nach einem der vorstehenden Ansprüche, **dadurch gekennzeichnet, dass** die Schürze (7) ein Band (10) und Befestigungslaschen (11) des Bands (10) in Form eines den Boden (3) umgebenden Banners umfasst, wobei die Befestigungslaschen (11) in Form von Füßen, die in Umfangsrichtung um den Boden (3) verteilt sind, vorliegen, wobei, wenn das Band (10) am Körper (2) befestigt ist, die Enden des Bands (10) voneinander beabstandet sind, um zwischen ihnen den Zugang (9) zum unteren Raum (8) abzugrenzen.

5. Tablett (1) nach dem vorstehenden Anspruch,
**dadurch gekennzeichnet, dass** die Seitenwand (4) des Körpers (2) einen äußeren Umfangsflansch (6) umfasst, der sich im Wesentlichen parallel zum Boden (3) erstreckt, und dass jede Befestigungslasche (11) ein Gehäuse (12) umfasst, in das der Flansch (6) mindestens teilweise eingeführt werden kann, sodass der Flansch (6) der Seitenwand (4) zwischen Wänden des Gehäuses (12) sandwichartig angeordnet ist.

6. Tablett (1) nach einem der vorstehenden Ansprüche, **dadurch gekennzeichnet, dass** das Gestell ein elastisch verformbares Element (14) umfasst, das derart konfiguriert ist, dass die Schürze (7) gespannt werden kann, wenn die Schürze (7) den Boden (3) umgibt.

7. Tablett (1) nach Anspruch 6 in Verbindung mit einem der Ansprüche 4 oder 5,
**dadurch gekennzeichnet, dass** das elastisch verformbare Element (14) einen Teil umfasst, der zwischen den Enden des Bands (10) eine Brücke bildet und auf dem Teil, der die Brücke bildet, eine Klammer (15) zur abnehmbaren Befestigung des elastisch verformbaren Elements (14) am Körper (2) trägt, wobei diese Klammer (15) dazu geeignet ist, einerseits ein Element zur Kennzeichnung des Zugangs (9) und andererseits ein Element zur Betätigung der Spannung des Bands (10) zu bilden, wenn die Klammer (15) am Körper (2) befestigt ist.

8. Gestell, das mit einem Tablettkörper (2) fest verbindbar ist, um ein Tablett (1) nach einem der Ansprüche 1 - 7 zu bilden, wobei der Körper (2) einerseits einen Tablettboden (3) und andererseits eine vom Boden (3) abstehende Seitenwand (4), die einen äußeren Umfangsflansch (6) umfasst, umfasst,
**dadurch gekennzeichnet, dass** das Gestell eine Schürze (7) und ein elastisch verformbares Element (14) zum Spannen der Schürze (7) umfasst, wobei die Schürze (7) dazu geeignet ist, sich um den Boden (3) herum zu erstrecken und so einen offenen Umfang abzugrenzen, der ein Band (10) und Befestigungslaschen (11), die längs des Bands (10) verteilte Füße bilden, umfasst, wobei die Befestigungslaschen (11) dazu geeignet sind, bei aufgesetztem Band (10) die Befestigung des Bands (10) am äußeren Umfangsflanssch (6) des Körpers (2) zu ermöglichen, wobei sie jeweils ein Gehäuse (12) in Form eines Schlitzes bildet, zwischen dessen Flanken der äußere Umfangsflansch (6) des Körpers (2) mindestens teilweise eingeführt werden kann.

## Claims

1. A serving tray (1) comprising a tray body (2) and a base, by means of which the tray body (2) can rest on a flat surface, the tray body (2) comprising a tray bottom (3) and a side wall (4) protruding from the bottom (3) of the tray and defining a wall perimeter, the bottom (3) of the tray and the side wall (4) delimiting an open space (5), called upper, located above the bottom (3) of the tray and inside the wall perimeter in the usage configuration of the serving tray (1), this upper space (5), also called useful space, being able to receive the objects to be supported and/or carried using said serving tray (1), the base comprising a skirt (7) at least partially surrounding the bottom (3) of the tray and defining, with the tray body (2), an open space (8), called lower, located at least partially below the bottom (3) of the tray and inside the perimeter defined by the skirt (7) in the usage configuration of the serving tray (1), said skirt (7) being interrupted to delimit an open perimeter, the interruption forming an access opening (9) able to allow the entry of the hand and part of the arm of the carrier of the serving tray (1) inside said lower space (8), including in the resting state of the serving tray (1), to position the palm of the hand bearing on the bottom (3) of the tray, the so-called visible surface (71) of the skirt (7), facing the outside of the serving tray (1), being able to form a communication and/or receiving surface of a communication medium (16),
**characterized in that** the skirt (7) is attached on the tray body (2) and is fastened, preferably removably, on the tray body (2).

2. The serving tray (1) according to claim 1, of the type whereof the visible surface (71) of the skirt (7) is able to form a surface (16) for receiving a communication medium (16), **characterized in that** the communication medium is attached on the visible surface (71) of the skirt (7) and preferably assumes the form of a band.

3. The serving tray (1) according to one of the preceding claims,
**characterized in that** the skirt (7) extends, at least partially, overhanging the side wall (4) of the tray body (2), in the resting state of the serving tray (1) on a flat surface.

4. The serving tray (1) according to one of the preceding claims,
**characterized in that** the skirt (7) comprises a band (10) and tabs (11) for fastening the band (10) like a bandage around the bottom (3) of the tray, the fastening tabs (11) assuming the form of feet distributed circumferentially around the bottom (3) of the tray, the ends of the band (10) being, in the state of the band (10) fastened to the tray body (2), arranged separated from one another to delimit said access opening (9) to the lower space (8) between them.

5. The serving tray (1) according to the preceding claim,
**characterized in that** the side wall (4) of the tray body (2) comprises an outer peripheral wing (6) extending substantially parallel to the bottom (3) of the tray and **in that** each fastening tab (11) comprises a housing (12) inside which the wing (6) is able to be inserted at least partially in order to sandwich the wing (6) of the side wall (4) between the walls of said housing (12).

6. The serving tray (1) according to one of the preceding claims,
**characterized in that** the base comprises a resiliently deformable member (14) configured to allow the tensioning of the skirt (7) in the state of the skirt (7) positioned around the bottom (3) of the tray.

7. The serving tray (1) according to claim 6 combined with one of claims 4 or 5,
**characterized in that** the resiliently deformable member (14) comprises a part forming a bridge between the ends of the band (10) and bears, on its bridge-forming part, a fastener (15) for removably fastening the resiliently deformable member (14) to the tray body (2), this fastener (15) being able to form, in the state fastened to the tray body (2), on the one hand, a member for identifying the access opening (9), on the other hand, a member for activating the tensioning of the strip (10).

8. A base of the type able to be secured to a tray body (2) in order to produce a certain tray (1) according to one of claims 1 to 7, said tray body (2) comprising, on the one hand, a tray bottom (3), on the other hand, a side wall (4) protruding from the bottom (3) of the tray and comprising an outer peripheral wing (6),
**characterized in that** the base comprises a skirt (7) and a resiliently deformable member (14) for tensioning the skirt (7), said skirt (7), able to extend around the bottom (3) of the tray while delimiting an open perimeter, comprising a band (10) and fastening tabs (11) forming a foot distributed along the band (10), said fastening tabs (11) able to allow the fastening, in the upright state, of the band (10) to the outer peripheral wing (6) of the tray body (2) each having a housing (12) assuming the form of a slit between the flanks of which the outer peripheral wing (6) of the tray body (2) is able to be at least partially inserted.
